# EUROPÄISCHE PATENTSCHRIFT

(11) **EP 1 747 821 B1**
(45) Veröffentlichungstag und Bekanntmachung des Hinweises auf die Patenterteilung: **02.11.2011**
(21) Anmeldenummer: 06012718.0
(22) Anmeldetag: 21.06.2006
(51) Int. Cl.: B07C 5/12, B07C 5/342

(54) **Inspektionsvorrichtung für Leergutkästen und die in diesen enthaltenen Behälter**
Inspection device for empties crates and the containers in them
Dispositif d'inspection pour caisses consignées et les récipients contenus dans celles-ci

(30) Priorität: 30.07.2005 DE 102005035868
(43) Veröffentlichungstag der Anmeldung: 31.01.2007
(73) Patentinhaber: KHS GmbH, 44143 Dortmund (DE)
(72) Erfinder: Weisgerber, Martin, Dr., 52222 Stolberg (DE); Menke, Herbert, 56659 Burgbrohl (DE)

(56) Entgegenhaltungen:
- WO-A-03/016886
- DE-A1- 2 522 462
- DE-A1- 19 509 631
- DE-U1- 9 313 115

## Beschreibung

Die vorliegende Erfindung betrifft eine Inspektionsvorrichtung gemäß dem Oberbegriff des Anspruches 1. Ein Verfahren ist Gegenstand des Anspruches 10. Vorteilhafte Weiterbildungen sind in den Unteransprüchen angegeben.

In der Getränkeindustrie wird ein großer Anteil der Getränke in Mehrwegbehältern wie z.B. aus Glas bestehenden Flaschen gehandhabt und vertrieben, wobei die Flaschen in der Regel zu mehreren in Kästen zusammengefasst werden, und als Kasten mit beispielsweise 12 oder 20 Flaschen als Verkaufeinheit gehandhabt werden. Um sich von den Konkurrenzprodukten abgrenzen und unterscheiden zu können, und um somit einen besonderen Kaufanreiz zu bieten, sind in der jüngeren Vergangenheit zahlreiche Getränkehersteller dazu übergegangen, für die Abfüllung ihrer Produkte individuelle Formflaschen zu verwenden. Dieses hat zu Folge, dass die in die Getränkebetriebe rücklaufenden Leergutkisten in zunehmendem Maße mit verschiedensten Formflaschen unterschiedlichster Getränkehersteller gefüllt sind.

Da die verschiedenen Formflaschen unterschiedlichste geometrische Abmessungen wie z.B. Höhen, Durchmesser und Profile aufweisen, ist ein automatisches Entpacken der Leergutkisten nicht mehr problemlos möglich, da die zum Auspacken verwendeten, automatischen Anlagen nur geringe Abweichungen des Flaschendurchmessers gestatten, die Flaschen bei Höhenabweichungen nicht erfassen oder aber sogar beschädigt werden. Ebenfalls ist es im Interesse des Getränkeherstellers ausschließlich die eigenen Formflaschen weiter zu verarbeiten und erneut zu befüllen. Auch erschweren im Kasten befindliche Fremdkörper oder aber auch so genannte Stülpflaschen, bei denen die Flaschenmündung nicht nach oben, sondern nach unten gerichtet ist eine automatische Weiterverarbeitung der Leergutkisten. Es besteht daher in der Praxis ein großes Interesse daran, die noch mit dem Leergut gefüllten Getränkekisten bereits vor dem Entpacken umfassend zu inspizieren, um z.B. ausschließlich solche Getränkekisten zur nachfolgenden, automatischen Entpackungsstation weiter zu leiten, bei denen einer automatischen Weiterverarbeitung nichts entgegensteht.

Leergutkästen, welche dem Anforderungsprofil nicht gerecht werden, weil sie z.B. Fremdkörper enthalten, sollen von der weiteren automatischen Verarbeitung ausgeschlossen und einer manuellen Weiterbehandlung zugeführt werden.

Da die große Vielfalt der Formflaschen mit ihren unterschiedlichen Konturen und/oder Abmessungen mechanische Lösungen zur Inspektion der Leergutkästen von vorneherein ausschließen, werden nachfolgend ausschließlich Vorrichtungen zur optischen Inspektion von Leergutkästen behandelt, wobei allen Vorrichtungen gemeinsam ist, dass diese über ein rechnergestütztes System zur Bildverarbeitung verfügen.

Im Rahmen der vorliegenden Anmeldung ist unter einem System zur Bildverarbeitung zu verstehen, dass ein, von mindestens einer Kamera 20 aufgenommenes Bild in einem dieser Kamera nachgeschalteten bzw. zugeordneten Rechnersystem 21 anhand von Methoden der Bildverarbeitung und/oder Bilderkennung verarbeitet wird. Dabei erfolgt die Bildverarbeitung derart, dass relevante Parameter wie z.B. Flaschenfarbe, Flaschenhöhe, Flaschendurchmesser, Kastenart, Kastenfarbe usw. ermittelt werden können.

Zur optischen Inspektion von Leergutkästen sind bereits Vorrichtungen bekannt geworden. So stellt z.B. die DE 195 09 631 A1 eine Vorrichtung vor, bei welcher eine Kamera oberhalb der Leergutkästen angeordnet ist, und entweder mittels eines Spiegels oder aber aufgrund ihrer Ausrichtung von einer Seite schräg in den Leergutkasten blickt. Nachteilig an einer derartigen Ausgestaltung ist, dass eine Flasche auf einer Aufnahme nur mangelhaft abgebildet ist, so dass zur Ermittlung der relevanten Parameter eine Vielzahl an Aufnahmen erforderlich ist, deren Auswertung sehr zeitaufwändig ist.

Ebenfalls bekannt wurde eine Vorrichtung entsprechend der AT E 47 974 B. Auch diese Schrift sieht vor, dass eine oberhalb des Leergutkastens angeordnete Kamera schräg von der Seite auf die Flaschen blickt. Entsprechend gelten die zuvor erläuterten Nachteile auch für eine derartige Vorrichtung.

Ebenfalls bekannt wurde eine Flascheninspektionsvorrichtung nach der WO 03/016886, welche zur Inspektion des Kopf- und Schulterbereiches von Flaschen mittels fotografischer Ablichtungen und nachfolgender computerunterstützter Bildanalyse vorgesehen ist. Dabei ist des weiteren ausschließlich vorgesehen, mit einer Aufnahme jeweils eine einzelne Flasche fotografisch zu erfassen, wobei die einzelne Aufnahme aus zwei, aus unterschiedlichen Betrachtungsrichtungen aufgenommenen Teilbildern der jeweils einen Flasche besteht. Weiterhin sieht diese Schrift hinsichtlich der Größe der vorgeschlagenen Spiegelvorrichtung ausdrücklich vor, dass deren Größe an den Kopf- und Schulterbereich der jeweils einen zu inspizierenden Flasche angepasst ist. Einen Hinweis auf eine Anwendbarkeit der durch diese Schrift vorgestellten technischen Lehre zur Inspektion von Leergutkästen gibt diese Schrift nicht.

Allen bekannten Vorrichtungen zur Inspektion von Leergutkästen ist gemeinsam, dass die Kameras bzw. die mit diesen in Wirkverbindung stehenden optischen Systeme dergestalt sind, dass eine Flasche mit einer Aufnahme nur so unvollkommen abgebildet wird, dass die Ermittlung der relevanten Parameter ohne die Erstellung weiterer Aufnahmen nicht erfolgen kann. Einen weiteren Nachteil der bekannten Vorrichtung stellt die Tatsache dar, dass es ohne die Anordnung weiterer, in andere Richtungen blickende Kameras nicht gelingt, die, durch die Seitenwände der Kästen zumindest teilweise verdeckten Flaschen zu inspizieren.

Ebenfalls ist allen bekannten Vorrichtung gemeinsam, dass auch die Kästen selbst ―und dabei insbesondere deren Innenseiten- ohne erheblichen mechanischen und finanziellen Aufwand, nicht im erforderlichen Umfang inspiziert werden können. Eine derartige Kasteninspektion ist jedoch in der Praxis ebenfalls gewünscht, um Beschädigungen, Fremdkästen und markenspezifische Kästen sicher erkennen zu können.

Aufgabe und Ziel der vorliegenden Erfindung ist es, eine Vorrichtung zur Inspektion von Leergutkästen vorzustellen, welche die oben genannten Nachteile sicher vermeidet, und die vollständige Inspektion der in Leergutkasten befindlichen Flaschen und/oder des Kastens bei geringem apparativen Aufwand und hoher Verarbeitungsgeschwindigkeit erlaubt.

Dazu schlägt die vorliegende Erfindung vor, die mindestens eine Kamera mit einer optischen Anordnung auszustatten, welche die Blickrichtung der Kamera auf mindestens zwei Seiten einer Flasche bzw. des Kastens lenkt.

Im Nachfolgenden wird die vorliegende Erfindung anhand eines Ausführungsbeispieles näher erläutert.

Im Einzelnen zeigt die
- Figur 1: in einer vereinfachten 3-D-Darstellung eine erfindungsgemäße Inspektionsvorrichtung, die
- Figur 2: in einer vereinfachten Darstellung die verbesserten Inspektionsmöglichkeiten, und die
- Figur 3: beispielhaft die Anordnung von Beleuchtungselementen in unmittelbarer Nähe der mindestens einen Kamera.

Weiterbildungen, Vorteile und Anwendungsmöglichkeiten der Erfindung ergeben sich aus der nachfolgenden Beschreibung von Ausführungsbeispielen und der Zeichnung. Die in den Figuren allgemein mit 1 bezeichnete Inspektionsvorrichtung dient zur optischen Inspektion von Leergutkästen 13, wobei sowohl die in diesen Leergutkästen 13 enthaltenden Flaschen, als auch die Kästen 15 selbst einer Inspektion unterzogen werden sollen. Die Vorrichtung 1 ist beispielsweise Bestandteil einer Produktions-Linie, und ist vor einem Entpacker zum Entpacken der Flaschen aus den Leergutkästen 13 angeordnet. Die Inspektionsvorrichtung 1, welche vorzugsweise als Linearmaschine ausgebildet ist, ist beispielsweise derart ausgebildet, dass sie den Transportweg der Leergutkästen 13 zumindest teilweise umschließt, wobei zumindest die wesentlichen optischen Elemente oberhalb der Transportebene der Leergutkästen angeordnet sind. Die Leergutkästen 13 werden auf einem Transporteur 14 transportiert, wobei die Leergutkästen 13 relativ zur Transportrichtung sowohl in Längs- oder aber auch in Querrichtung transportiert werden können. Oberhalb des Leergutkastens 13 befindet sich eine Spiegelanordnung 16.

Zwischen der Oberkante des Leergutkastens 13 und der Spiegelanordnung 16 kann eine nicht dargestellte Scheibe vorgesehen sein, wobei Teilebereich dieser Scheibe bestimmte optische Eigenschaften wie z.B. Diffusionswirkung aufweisen können.

Die Spiegelanordnung 16, besteht aus mehreren Spiegeln, beispielsweise, wie bei der dargestellten Ausführungsform aus insgesamt vier Spiegeln. Die Spiegelanordnung 16 ist insbesondere auch bezüglich der Ausbildung und Anordnung ihrer Spiegel symmetrisch zu einer vertikalen Mittelebene M ausgebildet, die senkrecht zur Transportrichtung A orientiert ist und an der sich auch die Inspektionsposition befindet. Die Spiegelanordnung 16 ist derart ausgebildet, dass mit ihrer Hilfe jede im Leergutkasten 13 befindliche und mit diesem an der Inspektionsposition vorbeibewegte Flasche 2 unter zwei unterschiedlichen Bild- oder Abbildungsrichtungen erfasst wird, und zwar jeweils zumindest über einen Teil ihrer gesamte Höhe, wobei diese Abbildungsrichtungen mit der Mittelebene M jeweils einen Winkel α < 90° einschließen. Dabei öffnet sich der Winkel α in Richtung der, dem Leergutkasten 13 abgewandten Seite, wie dies mit dem Strahl 17 angedeutet ist. Bei der dargestellten Ausführungsform beträgt der Winkel α etwa 30°. Die Spiegelanordnung 16 besitzt auf beiden Seiten der Mittelebene M und von dieser beanstandet zwei erste Umlenkspiegel 18.
Diese ersten Umlenkspiegel 18 sind bei der dargestellten Ausführungsform im Wesentlichen in horizontaler Ausrichtung orientiert und erstrecken sich beispielweise über die gesamte Breite des Transporteurs 14, wobei die eigentliche Spiegelfläche gegen die Senkrechte in Richtung der Leergutkästen geneigt ist. Die Umlenkspiegel 18 sind weiterhin so orientiert, dass ein Strahl 17, der von einer Flasche oder aber dem Kasten 15 selbst ausgeht, an dem betreffenden Umlenkspiegel in Richtung zu der Mittelebene M hin reflektiert wird, und zwar in einer Achsrichtung im Wesentlichen senkrecht zu dieser Mittelebene M. Die Spiegelanordnung 16 besitzt weiterhin zwei zweite Umlenkspiegel 19, die beispielsweise beidseitig von der Mittelebene M angeordnet sind. Die beiden zweiten Umlenkspiegel 19 sind jeweils so orientiert, dass die auf diese auftreffenden horizontale Lichtstrahlen in eine in etwa senkrechte Richtung näherungsweise parallel zur Mittelebene M, und somit in Richtung der mindestens einen Kamera 20 umgelenkt werden. Die Spiegelflächen der zweiten Umlenkspiegel 19 können, wie dargestellt eine prisma- oder dreieckförmige Gestalt aufweisen, wobei sich auch die zweiten Umlenkspiegel 19 vorzugsweise über die gesamte Breite des Transporteurs 14 erstrecken.

Für eine weitere Ausgestaltung der vorliegenden Erfindung ist vorgesehen, dass zur verbesserten Inspektion nicht nur zwei, sondern mindestens drei (Teil)-Bilder erzeugt und zu der mindestens einen Kamera 20 geleitet werden, wo diese mindestens drei (Teil)-Bilder ausgewertet werden. Dazu ist vorgesehen, die zweiten Umlenkspiegel 19 mit Abstand von einander anzuordnen, so dass durch die mindestens eine Kamera 20 - zwischen ihnen hindurchein drittes Bild der Flaschen aufnehmbar ist.
Die mindestens eine Kamera 20 befindet sich oberhalb der Spiegelanordnung 16, wobei die Kamera 20 vorzugsweise mittig und oberhalb der zweiten Umlenkspiegeln 18 angeordnet ist. In einer weiteren Ausgestaltung der vorliegenden Erfindung ist vorgesehen, neben der in der Figur 1 gezeigten einen Kamera 20 weitere Kameras anzuordnen, so dass zu einem (Aufnahme)zeitpunkt zumindest eine gesamte Flaschenreihe, bzw. die gesamte Erstreckung eines Kastens 15 quer zur Transportrichtung aufgenommen oder erfasst werden kann. Eine derartige Ausgestaltung ist beispielhaft in der Figur 3 dargestellt. Bei der mindestens einen Kamera 20 kann es sich z.B. um elektronisch arbeitende Kamerasysteme wie z.B. CCD-Kameras handeln. Zur vorteilhafte Beleuchtung des Leergutkastens 13 bzw. seines Inhaltes ist zunächst vorgesehen unterhalb der zweiten Umlenkspiegel 19 eine Beleuchtungsvorrichtung 22 anzuordnen. Zur Vermeidung störender Reflektionen ist vorgesehen, dass diese Beleuchtungsvorrichtungen 22 ein möglichst gleichmäßiges Licht ohne Vorzugsrichtung abgeben. Dazu kann unterhalb der Beleuchtungsvorrichtungen 22 auch eine Diffusorscheibe angeordnet sein.

Ebenfalls ist vorgesehen, in direkter Nähe zu der mindestens einen Kamera 20 weitere Beleuchtungsvorrichtungen 32 anzuordnen, wobei diese im Wesentlichen ein Licht mit einer Vorzugsrichtung abgeben. Dabei ist dieses Licht vorzugsweise auf die Leergutkästen 13, insbesondere aber auch auf die in der Mittelebene M befindlichen Objekte gerichtet. Wie in der Figur 2 dargestellt, werden die Leegutkästen 13 durch die Transporteur 14 unter der Spiegelanordnung 16 und der mindestens einen Kamera 20 vorbei bewegt. Befindet sich die Vorderwand des Kastens 15 in etwa in der Mittelebene M, so kann die Vorderwand aufgenommen und analysiert werden.
Befinden sich anschließend die Mündungen der ersten Flaschenreihe in der Mittelebene, so ist es möglich, Mündungs-, Hals- und Schulterbereich der Flaschen umfassend zu erfassen und abzubilden.

Befindet sich nach einem Weitertransport des Leergutkastens die Mitte des räumlichen Abstands zweier Flaschenreihen in der Mittelebene. so können auch tiefer liegende, uns somit in der Regel nicht oder nur schlecht auswertbare Bereich der Flaschen erfasst werden. Den Abschluss der Aufnahmen bildet vorzugsweise die Aufnahme und Analyse der Kastenrückwand.

Es versteht sich von selbst, dass die aufgenommenen Bilder nachfolgend anhand eines Verfahrens zur elektronischen Bildverarbeitung und -analyse untersucht werden.

Durch die überaus vorteilhafte Gestaltung der erfindungsgemäßen Vorrichtung wird es ermöglicht, die in den Leergutkästen enthaltenen Flaschen, aber auch die Kästen 15 selbst, mit wenigen Aufnahmen umfassend zu erfassen, so dass alle erforderlichen Parameter mit hoher Geschwindigkeit ermittelt werden können. Zu diesen Parametern zählen z.B. die Kontur, das Material der Flaschen, Höhe und/oder Farbe der Flasche, Flaschenverschlusskontrolle, Logo- oder Code-Erkennung, Kastenfarbe, Kastengeometrie, Prüfung auf Fremdkörper oder Stülpflaschen, Prüfung auf Beschädigungen.

Aufgrund der zuvor beschriebenen Arbeitsweise können Leergutkästen, welche ein oder mehrere der oben genannten Parameter nicht wunschgemäß erfüllen, sicher von der weiteren automatischen Verarbeitung ausgeschlossen werden.

Die Erfindung wurde voranstehend an einem Ausführungsbeispiel beschrieben. Es versteht sich, dass zahlreiche Änderungen sowie Abwandlungen möglich sind, ohne das dadurch der der Erfindung zugrunde liegende Erfindungsgedanke verlassen wird.
In Rahmen der vorliegenden Anmeldung wurde zur Verdeutlichung der Erfindung als Ausführungsbeispiel ein sogenannter Linearinspektor herangezogen. Die Anwendung der vorgestellten Inspektionsvorrichtung an einer als Rundläufer ausgebildeten Inspektionsmaschine führt nicht dazu, dass der Rahmen der vorliegenden Erfindung verlassen wird.

## Patentansprüche

1. Inspektionsvorrichtung für eine optische Inspektion von Leergutkästen (13) und/oder der in ihnen enthaltenen Flaschen oder dgl. Behälter, mit mindestens einer elektronischen Kamera (20) und einem rechnergestützten System zur elektronischen Bildverarbeitung, mit einer oberhalb eines Transporteurs (14) angeordneten, im Strahlengang zwischen dem Behälter und einem Objektiv der mindestens einen Kamera (20) befindlichen Spleqeianordnung (16, 18, 19), mit oberhalb des Transporteurs (14) angeordneten Beleuchtungsvorrlchtungen (22, 32), wobei jede Aufnahme der mindestens einen Kamera (20) wenigstens zwei Einzelbilder von dem zu-untersuchenden Gegenstand aus wenigstens zwei unterschiedlichen Aufnahme- oder Bildrichtungen enthält, wobei sich die ersten Umlenkspiegel (18) und/oder die zweiten Umlenkspiegel (19) über die maximale Breite des größten zu untersuchenden Leegutkastens (13) erstrecken, **dadurch gekennzeichnet, dass** durch die Inspektionsvorrichtung sowohl die Vorderseite als auch die Rückseite des Leergutkastens (13) jeweils mit ihrer Außen- und Innenseite inspizierbar sind.

2. inspektionsvorrichtung nach Anspruch 1, **dadurch gekennzeichnet, dass** die Spiegelanordnung (16) im Strahlengang zwischen der Inspektionspasitfon und dem Kameraobjektiv ausschließlich von die Lichtstrahlen umlenkenden optischen Komponenten, beispielsweise von Umlenkspiegeln (18, 19) gebildet ist

3. lnspektionsvorrichtung nach einem der vorhergehenden Ansprüche, **dadurch gekennzeichnet, dass** die Spiegelanordnung (16) erste Umlenkspiegel (18) und zweite Umlenkspiegel (19) umfasst, welche die mindestens zwei Einzelbilder aus den unterschiedttchen Aufnahme und Bildrichtungen in eine gemeinsame Ebene umlenken, wobei beide Teilbilder von einer gemeinsamen Kamera aufgenommen werden.

4. Inspektionsvorrichtung nach einem der vorhergehenden Ansprüche, **dadurch gekennzeichnet, dass** die Spiegelanordnung (16) symmetrisch zu einer Mittelebene (M) ausgebildet und/oder angeordnet sind, die senkrecht zur Transportrichtung der Behälter (2) und zur Oberfläche des Transporteurs orientiert ist.

5. Inspektionsvorrichtung nach einem der vorhergehenden Ansprüche, **dadurch gekennzeichnet, dass** die Aufnahme- oder Bildrichtungen mit der Mittelebene (M) jeweils den selben Winkel (α) einschließen, beispielsweise einen Winkel von etwa 30°.

6. Inspektionsvorrichtung nach einem der vorhergehenden Ansprüche, **dadurch gekennzeichnet, dass** die Kamera (20) und die Spiegelanordnung (16) auf derselben Seite des Transporteurs (14) angeordnet sind.

7. tnspektionsvorrichtung nach einem der vorhergehenden Anspruche, **dadurch gekennzeichnet, dass** die ersten Umlenkspiegel (18) und/ oder die zweiten Umlenkspiegel (19) quer zur Transportrichtung des Transporteurs (14) ausgerichtet sind.

8. Inspektionsvorrichtung nach Anspruch 7, **dadurch gekennzeichnet, dass** sich die ersten Umlenkspiegel (18) und/ oder die zweiten Umlenkspiegel (19) über die gesamte Breite des Transporteurs (14) erstrecken.

9. Inspektionsvorrichtung nach einem der vorhergehenden Ansprüche, **dadurch gekennzeichnet, dass** die zweiten Umlenkspiegel (19) derart auf Abstand zueinander angeordnet sind, dass die Kamera (20) mindestens ein drittes Teilbild aus einer dritten Blickrichtung aufnimmt.

10. Verfahren zu optischen Inspektion von Leergutkästen (13) und/oder der in ihnen enthaltenen Flaschen oder dergleichen Behälter, wobei eine Inspektionsvorrichtung gemäß einer der Ansprüche 1 bis 9 verwendet wird, und zur Inspektion aus verschiedenen Blickrichtungen aufgenommene TeilBilder herangezogen werden, wobei in Abhängigkeit der Position des Leergutkastens (13) Merkmale des Kastens (15) und/oder der Flaschen aufgenommen und analysiert werden, **dadurch gekennzeichnet, dass** es sich bei diesen Merkmalen um die Außen- und/oder Innenseiten der Vorder- und/oder Rückseiten des Kastens (15) handeln.

## Claims

1. An inspection device for an optical inspection of empties cases (13) and/or of the bottles or like containers therein contained, having at least one electronic camera (20) and a computer-aided system for electronic image processing, having a mirror arrangement (16,18,19) disposed above a conveyor (14) in the beam path between the container and an object lens of the at least one camera (20), having lighting devices (22, 32) disposed above the conveyor (14), with each recording by the at least one camera (20) comprising at least two single images of the object to be inspected from at least two different recording or image directions, and with the first tilted mirrors (18) and/or the second tilted mirrors (19) extending over the maximum width of the largest empties case (13) that is to be inspected, **characterised in that** the inspection device enables both the front side and the rear side of the empties case (13) to be inspected each with its outer and inner side.

2. An inspection device according to claim 1, **characterised in that** the mirror arrangement (16) in the beam path between the inspection position and the camera object lens is formed exclusively by optical components diverting the light beam, for example by tilted mirrors (18, 19).

3. An inspection device according to either of the preceding claims, **characterised in that** the mirror arrangement (16) comprises first tilted mirrors (18) and second tilted mirrors (19) which divert the at least two single images from the different recording and image directions into a common plane, both part-images being taken by a common camera.

4. An inspection device according to any one of the preceding claims, **characterised in that** the mirror arrangement (16) is configured and/or arranged symmetrically to a central plane (M) which is oriented square to the transport direction of the containers (2) and to the surface of the conveyor.

5. An inspection device according to any one of the preceding claims, **characterised in that** the recording directions or image directions each include the same angle (a) with the central plane (M), for example an angle of approximately 30°.

6. An inspection device according to any one of the preceding claims, **characterised in that** the camera (20) and the mirror arrangement (16) are arranged on the same side of the conveyor (14).

7. An inspection device according to any one of the preceding claims, **characterised in that** the first tilted mirrors (18) and/or the second tilted mirrors (19) are aligned square to the transport direction of the conveyor (14).

8. An inspection device according to claim 7, **characterised in that** the first tilted mirrors (18) and/or the second tilted mirrors (19) extend across the entire width of the conveyor (14).

9. An inspection device according to any one of the preceding claims, **characterised in that** the second tilted mirrors (19) are spaced apart from one another in such a way that the camera (20) takes at least one third part-image from a third line of sight.

10. A method for the optical inspection of empties cases (13) and/or of the bottles or like containers therein contained, wherein an inspection device according to any one of claims 1 to 9 is used, and part-images taken from different lines of sight are used for the inspection, wherein depending on the position of the empties case (13), features of the case (15) and/or of the bottles are recorded and analysed, **characterised in that** these features are the outsides and/or insides of the fronts and/or backs of the case (15).

## Revendications

1. Dispositif d'inspection destiné à une inspection optique de caisses consignées (13) et/ou de bouteilles ou récipients similaires contenus dans celles-ci, avec au moins une caméra électronique (20) et un système informatique pour le traitement électronique des images, avec un ensemble de miroirs (16, 18, 19) se trouvant dans la trajectoire du faisceau entre le récipient et un objectif d'au moins une caméra (20), disposé au-dessus d'un transporteur (14), avec des dispositifs d'éclairage (22, 32) disposés au-dessus du transporteur (14), dans lequel chaque prise d'au moins une caméra (20) contient au moins deux images individuelles de l'objet à examiner provenant d'au moins deux axes de prise de vue ou d'image différents, dans lequel les premiers miroirs de déviation (18) et/ou les seconds miroirs de déviation (19) s'étendent sur la largeur maximale de la plus grande caisse consignée (13) à examiner, **caractérisé en ce que** non seulement le côté avant mais aussi le côté arrière de la caisse consignée (13) peuvent être chacun examinés avec leur côté extérieur et intérieur par le dispositif d'inspection.

2. Dispositif d'inspection selon la revendication 1, **caractérisé en ce que** l'ensemble de miroirs (16) est formé dans la trajectoire du faisceau entre la position d'inspection et l'objectif de la caméra exclusivement par les composants optiques déviant les rayons lumineux, par exemple des miroirs de déviation (18, 19).

3. Dispositif d'inspection selon l'une quelconque des revendications précédentes, **caractérisé en ce que** l'ensemble de miroirs (16) comporte des premiers miroirs de déviation (18) et des seconds miroirs de déviation (19) qui dévient au moins deux images individuelles provenant d'axes de prise de vue et d'image différents dans un plan commun, sachant que les deux images partielles sont prises par une caméra commune.

4. Dispositif d'inspection selon l'une quelconque des revendications précédentes, **caractérisé en ce que** l'ensemble de miroirs (16) est réalisé et/ou disposé de manière symétrique à un plan médian (M) orienté perpendiculairement au sens de transport des récipients (2) et à la surface du transporteur.

5. Dispositif d'inspection selon l'une quelconque des revendications précédentes, **caractérisé en ce que** les axes de prise de vue ou d'image forment avec le plan médian (M) respectivement le même angle (α), par exemple un angle d'environ 30°.

6. Dispositif d'inspection selon l'une quelconque des revendications précédentes, **caractérisé en ce que** la caméra (20) et l'ensemble de miroirs (16) sont disposés du même côté du transporteur (14).

7. Dispositif d'inspection selon l'une quelconque des revendications précédentes, **caractérisé en ce que** les premiers miroirs de déviation (18) et/ou les seconds miroirs de déviation (19) sont orientés transversalement au sens de transport du transporteur (14).

8. Dispositif d'inspection selon la revendication 7, **caractérisé en ce que** les premiers miroirs de déviation (18) et/ou les seconds miroirs de déviation (19) s'étendent sur toute la largeur du transporteur (14).

9. Dispositif d'inspection selon l'une quelconque des revendications précédentes, **caractérisé en ce que** les seconds miroirs de déviation (19) sont disposés à distance les uns des autres de telle manière que la caméra (20) enregistre au moins une troisième image partielle depuis un troisième axe de vue.

10. Procédé d'inspection optique de caisses consignées (13) et/ou de bouteilles ou récipients similaires contenus dans celles-ci, dans lequel un dispositif d'inspection selon l'une quelconque des revendications 1 à 9 est utilisé et des images partielles prises depuis différents axes de vue sont utilisées pour l'inspection, dans lequel en fonction de la position de la caisse consignée (13), des caractéristiques de la caisse (15) et/ou des bouteilles sont enregistrées et analysées, **caractérisé en ce qu'**il s'agit pour ces caractéristiques des côtés extérieurs et/ou intérieurs des côtés avant et/ou arrière de la caisse (15).
